# EUROPÄISCHE PATENTSCHRIFT

(11) **EP 3 070 192 B1**
(45) Veröffentlichungstag und Bekanntmachung des Hinweises auf die Patenterteilung: **17.04.2019**
(21) Anmeldenummer: 16158384.4
(22) Anmeldetag: 03.03.2016
(51) Int. Cl.: D04B 1/12

(54) **LUFTDURCHLÄSSIGES KLIMASTEPP**
AIR-PERMEABLE QUILTED FABRIC
TISSU MATELASSÉ ET AIR PERMEABLE

(30) Priorität: 03.03.2015 DE 202015101004 U
(43) Veröffentlichungstag der Anmeldung: 21.09.2016
(73) Patentinhaber: Mattes & Ammann GmbH & Co. KG, 72469 Messstetten (Tieringen) (DE); Bönning + Sommer GmbH & Co. KG, 34414 Warburg-Scherfelde (DE)
(72) Erfinder: LARSÉN, Christoph Sven, 72469 Messstetten-Tieringen (DE); SOMMER, Tobias, 33014 Bad Driburg (DE)
(74) Vertreter: Raffay & Fleck

(56) Entgegenhaltungen:
- EP-A1- 2 354 282
- EP-A1- 2 530 195
- EP-A1- 2 775 017
- AT-B- 362 042
- US-A1- 2011 061 842

## Beschreibung

Die vorliegende Erfindung betrifft einen Maschenstoff in Form eines doppelflächigen Gestrickes oder Gewirkes.

Derartige Stoffe sind zahlreich bekannt. Sie werden für unterschiedliche Zwecke eingesetzt. Sie weisen üblicherweise eine obere und eine untere textile Seite auf, die unter Ausbildung eines Zwischenraumes voneinander beabstandet sind. Dazu ist es bekannt, Abstandsfäden, die den Zwischenraum überspannen, vorzusehen.

So wird zum Beispiel in der AT362042 offenbart, ein Falschdrall-Texturgarn mittels eines Schussfadenführers in den Zwischenraum einzulegen, welches nach einer thermischen Behandlung den Zwischenraum aufspannt und zu erhabenen Partien auf der oberen und unteren textilen Seiten führt.

Die EP 2530195 offenbart ein mit einem Schaumbildner ummantelter Garn als Füllgarn zu verwenden und in den Zwischenraum einzulegen und durch eine thermische Behandlung diese Ummantelung irreversibel zu expandieren und dadurch eine Erhöhung der oberen und unteren textilen Seiten zu bewirken.

Die EP 2775 017 stellt sich der Aufgabe einen schnittschutzsicheren Maschenstoff herzustellen, in dem Schnittschutzfäden aus speziellen Materialien

(UHMWPE und LCP Material) als Füllfäden in den Zwischenraum eingelegt werden.

Die EP 2354282 beschreibt einen Maschenstoff, der dadurch eine hohe Temperaturisolierung und ein besonders ansprechendes Muster aufweist, dass ein Füllschuss in einen Zwischenraum eingelegt wird und die obere und untere textile Seite aus Mehrkomponentengarn hergestellt wird. Dabei weist ein bestimmter Garnmaterialanteil des Mehrkomponentengarns einen niedrigen Schmelztemperaturpunkt auf. Nach einer thermischen Behandlung des Maschenstoffs gehen diese Anteile eine stoffschlüssige Verbindung in diesen Bereichen mit den anderen Komponenten des Maschenstoffs ein.

Die Aufgabe der vorliegenden Erfindung ist es, einen Maschenstoff in Form eines doppelflächigen Gestrickes derart weiterzuentwickeln, dass die Klimatisierung bzw. der Klimaausgleich verbessert wird, insbesondere eine hohe Feuchtigkeitsaufnahme und -ableitung durch den Stoff und gleichzeitig eine hohe Luftdurchlässigkeit durch den Stoff gegeben ist. Dies ist insbesondere von Vorteil bei direktem oder indirektem Körperkontakt, beispielsweise beim Einsatz als Bezugsstoffen auf Sitz- oder Liegeflächen.

Gelöst wird die Aufgabe durch einen Maschenstoff nach Anspruch 1 und ein Verfahren zur Herstellung gemäß Anspruch 15. Vorteilhafte Weiterbildungen sind in den Ansprüchen 2 bis 14 angegeben.

Gelöst wird die Aufgabe gemäß Anspruch 1 durch ein Maschenstoff in Form eines doppelflächigen Gestrickes, Gewebes oder Gewirkes mit einer oberen und unteren textilen Seite, die unter Ausbildung eines Zwischenraumes von- einander beabstandet sind und mit sich in Stofflängs- oder Stoffquerrichtung wiederholenden ersten und zweiten Abschnitten, wobei im ersten Abschnitt jeweils mindestens ein Einlegeteil, insbesondere Füllfaden, eingeführt ist und im zweiten Abschnitt jeweils mindestens ein den Zwischenraum überspannender und aufspannender Abstandsfaden vorgesehen ist.

Durch einen solchen Stoff kann eine besonders gute Feuchtigkeitsaufnahme bei gleichzeitig hoher Luftdurchlässigkeit gewährleistet werden und somit eine besonders vorteilhafte Klimatisierung und Feuchtigkeitsabfuhr, insbesondere beim direkten oder indirekten Körperkontakt, erfolgen. Dabei ist der erste Abschnitt insbesondere dazu ausgebildet Feuchtigkeit aufzunehmen und der zweite Abschnitt insbesondere dazu geeignet, Belüftung zu ermöglichen.

Dabei handelt es sich nicht nur um eine einfache Kombination verschiedener Stoffarten, sondern gerade die besondere Anordnung der Abschnitte sorgt für ein besonders gutes Ergebnis.

In Bezug auf die Anordnung der ersten und zweiten Abschnitte sind vielfältige Möglichkeiten denkbar. Insbesondere wird es aber aus Herstellungsgründen bevorzugt, sie quer zur Stofflängsrichtung, also quer zu der Richtung, in der der Stoff bei der Herstellung wächst, abwechselnd anzuordnen, insbesondere aneinander angrenzend, insbesondere ohne Zwischenlage anderer Bereiche oder Abschnitte.

Ein solcher Stoff kann beispielsweise auf einer Strick- oder Wirkmaschine, insbesondere einer Rundstrickmaschine dadurch erzeugt werden, dass eine erste Gruppe von System die ersten Abschnitte erzeugt und eine zweite Gruppe von System die zweiten Abschnitte erzeugt.

Mit besonderem Vorteil sind daher die ersten und zweiten Abschnitte aneinander angrenzend angeordnet. Das bedeutet, dass dazwischenliegend keine weiteren Bereiche angeordnet sind und sich insbesondere immer alternierend erster und zweiter, erster und zweiter, erster und zweiter Abschnitt usw. abwechseln. Eine solche alternierende Abfolge kann in Stofflängsrichtung oder quer zur Stofflängsrichtung gewählt werden.

Die einzelnen Abschnitte sind in der Aufsicht auf die obere oder untere Seite insbesondere rechteckig. Die einzelnen ersten und/oder zweiten Abschnitte sind in der Aufsicht auf die obere oder untere Seite insbesondere so ausgebildet, dass sich ihre Erstreckung in eine erste Richtung, insbesondere senkrecht zur Stofflängsrichtung, mindestens um den Faktor 10, insbesondere mindestens 100 von der Erstreckung in die zu der ersten Richtung senkrechten Richtung unterscheidet. Die Erstreckung der ersten und/oder zweiten Abschnitte in die erste Richtung ist insbesondere mindestens um den Faktor 10, insbesondere mindestens 20, kleiner als die Erstreckung des Maschenstoffs in die Richtung, in der sich die ersten und zweiten Abschnitte abwechseln. Die Erstreckung der ersten und/oder zweiten Abschnitte in die zu der ersten Richtung senkrechten Richtung ist insbesondere identisch mit der Erstreckung des Maschenstoffs in die zu der ersten Richtung senkrechten Richtung.

Somit ergeben sich dann in der Regel reihenförmige Abschnitte, die aneinander angrenzend angeordnet sind.

Insbesondere sind über die Erstreckung des Maschenstoffs in die Richtung, in der sich die ersten und zweiten Abschnitte abwechseln mindestens 5, insbesondere mindestens 10, erste Abschnitte und mindestens 5, insbesondere mindestens 10, zweite Abschnitte vorgesehen.

Insbesondere sind die Abschnitte jeweils mit über in die zu der ersten Richtung senkrechten Richtung gleichbleibender Erstreckung in die erste Richtung vorgesehen. Sind die Abschnitte alternierend in Stofflängsrichtung angeordnet, so ist insbesondere ihre jeweilige Breite quer zur Stofflängsrichtung über den Stoff vorteilhafterweise konstant. Sind die Abschnitte jeweils alternierend quer zur Stofflängsrichtung angeordnet, so ist vorteilhafterweise ihre jeweilige Breite in Stofflängsrichtung über den Stoff konstant. Mit besonderem Vorteil ist die Breite der Abschnitte deutlich kleiner, insbesondere kleiner als die Stofflänge gewählt. Insbesondere sind die Breiten der Abschnitte kleiner als 10% der Stoffbreite gewählt.

Mit besonderem Vorteil weisen alle ersten Abschnitte eine erste Breite und alle zweiten Abschnitte eine zweite Breite auf, wobei diese Breite insbesondere quer zur Stofflängsrichtung gegeben ist, insbesondere wenn sich die Abschnitte quer zur Stofflängsrichtung alternierend abwechseln. Die Breiten können aber auch in Stofflängsrichtung gegeben sein, insbesondere wenn sich die Abschnitte in Stofflängsrichtung alternierend abwechseln.

Mit besonderem Vorteil ist die erste Breite gleich der zweiten Breite gewählt und weisen somit die Abschnitte alle eine identische Breite auf. Üblicherweise ist ihre Länge ebenfalls identisch, da sich diese über die gesamte Länge bzw. Breite des Stoffes erstreckt und somit bei quaderförmigen Stoffabmessungen identisch ist. Mit besonderem Vorteil ist die erste und/oder zweite Breite mit 2 - 15 mm gewählt. Derartige Abschnittsbreiten haben sich in Bezug auf die Feuchtigkeitsaufnahme und Belüftung als besonders vorteilhaft erwiesen. Bei derartigen Stoffbreiten ist eine ausreichende Breite jedes einzelnen Abschnittes gewählt, um die Funktion besonders zuverlässig und effektiv zu erfüllen und ist auch eine lokale Feuchtigkeitsaufnahme und Belüftung an allen Orten besonders zuverlässig gegeben.

Mit besonderem Vorteil ist die maximale Dicke des Maschenstoffs mit 2 - 15 mm gewählt. Mit besonderem Vorteil ist auch die minimale Dicke des Maschenstoffs mit 2 - 15 mm gewählt. Derartige Dicken des Maschenstoffs haben sich zur Erfüllung der gewünschten Funktionalitäten als besonders vorteilhaft erwiesen.

Erfindungsgemäß ist die Dicke des Maschenstoffs jedoch nicht konstant. Erfindungsgemäß ist die Höhe des Maschenstoffs an den ersten Abschnitten abweichend von der Höhe des Maschenstoffs an den zweiten Abschnitten gewählt. In den Randbereichen der Abschnitte, die zu anderen Abschnitten benachbart sind, ergeben sich dann meist zunehmende oder abnehmende Dicken.

Derartige alternierende maximale bzw. minimale Dicken der Abschnitte haben sich als besonders vorteilhaft erwiesen und fördern die gewünschten Eigenschaften des Maschenstoffs weiter.

Erfindungsgemäß ist dabei die Dicke des ersten Abschnitts größer gewählt als die des zweiten Abschnitts. Mit besonderem Vorteil weisen alle ersten Abschnitte eine erste Dicke auf und alle zweiten Abschnitte eine zweite Dicke. Hier kann jeweils auch zwischen einer ersten minimalen Dicke und einer ersten maximalen Dicke des ersten Abschnittes und einer zweiten minimalen Dicke und einer zweiten maximalen Dicke der zweiten Abschnitte unterschieden werden. Denn die Dicke ist meist nicht über die Breite des Abschnitts konstant, da sich zumindest in den Randbereichen der Abschnitte, die zu anderen Abschnitten benachbart sind, meist zunehmende oder abnehmende Dicken ergeben.

Die Abschnitte werden somit über ihre Erstreckung in die erste Richtung, bei unterschiedlichen Abschnittsdicken des ersten Abschnitts und des zweiten Abschnitts nicht eine konstante Höhe aufweisen, da sich die Stoffe in gewisser Weise flexibel bzw. dehnbar zeigen und somit im Übergangsbereich eine ansteigende bzw. abfallende Dicke gegeben sein wird. Somit ist insbesondere die minimale Dicke des ersten Abschnitts größer gewählt als die maximale Dicke des zweiten Abschnitts.

Mit besonderem Vorteil sind die jeweiligen Dicken in der Richtung quer zu der ersten Richtung, insbesondere über die Längen der Abschnitte, jedoch konstant.

Mit besonderem Vorteil weist der Zwischenraum eine minimale und/oder maximale Höhe von 1 - 13 mm auf. Derartige Dicken haben sich als besonders vorteilhaft erwiesen. Zum einen sind maximale Dicken optimaler Weise nicht zu überschreiten, um eine besonders gute Belüftung zu gewährleisten und zum anderen sind nicht zu geringe minimale Dicken von Vorteil, um eine besonders effiziente Feuchtigkeitsaufnahme, insbesondere über den Einlegeteil zu gewährleisten. Mit besonderem Vorteil werden daher minimale Höhen des Zwischenraums von mindestens 3 mm besonders bevorzugt.

Mit besonderem Vorteil füllt das mindestens eine Einlegeteil, insbesondere als Füllfaden ausgebildet, die Höhe des Zwischenraums und/oder die Erstreckung des ersten Abschnitts in die erste Richtung, insbesondere die Breite des ersten Abschnittes, vollständig aus. Durch eine solche vollständige Ausfüllung ist eine besondere Stabilität und eine hohe Feuchtigkeitsaufnahmefähigkeit bei einer gegebenen Höhe des Zwischenraums bzw. Breite des ersten Abschnittes gewährleistet.

Die in Bezug auf einen ersten und/oder zweiten Abschnitt angegebenen Merkmale sind insbesondere in Bezug auf mindestens die Hälfte der ersten bzw. die Hälfte der zweiten Abschnitte, insbesondere alle ersten und zweiten Abschnitte erfüllt. Insbesondere sind alle ersten Abschnitte identisch und alle zweiten Abschnitte identisch ausgeführt.

Alle ersten Abschnitte weisen somit mindestens einen Füllfaden und alle zweiten Abschnitte mindestens einen Abstandsfaden auf.

Mit besonderem Vorteil grenzt beidseitig an den mindestens einen Füllfaden jedes ersten Abschnittes, bei dem es sich nicht um einen am Rand des Machenstoffs angeordneten Abschnitt handelt, der mindestens eine Abstandsfaden des jeweils benachbarten zweiten Abschnitts unmittelbar an. Durch eine solche unmittelbare Abgrenzung des Abstandsfadens benachbarter zweiter Abschnitte ist eine besonders stabile Führung des Füllfadens gegeben. Insbesondere sind die randständigen Abschnitte, insbesondere wenn im ersten Abschnitt kein Abstandsfaden und kein sich zwischen oberer und unterer Seite erstreckender und in den Seiten verankerter Faden vorgesehen ist, zweite Abschnitte. Randständige Abschnitte existieren insbesondere an zwei Rändern des Maschenstoffs. Der dritte und vierte Rand wird insbesondere durch alternierende erste und zweite Abschnittsenden gebildet. Durch eine solche Wahl der randständigen Abschnitte wird ein Herauslösen des Füllfadens vermieden. Denn der Füllfaden ist bevorzugt nicht mit der oberen oder unteren Seite und/oder insbesondere nicht mit den Abstandsfäden verbunden. Er liegt vielmehr bevorzugt lose im Zwischenraum und ist nur durch angrenzende Elemente, insbesondere obere Seite und untere Seite und Abstandsfäden benachbarter zweiter Abschnitte in seiner freien Bewegung beschränkt.

Der Füllfaden kann sich dann, insbesondere wenn er die Breite des ersten Abschnittes, also die Breite zwischen den angrenzenden Abstandsfäden vollständig ausfüllt, und ggf. auch die Höhe des Zwischenraums des ersten Abschnitts vollständig ausfüllt, kaum bewegen und ist somit in seiner Lage und Ausdehnung weitgehend fixiert. Dies bedingt eine hohe Stabilität und hohe Feuchtigkeitsaufnahmefähigkeit.

Erfindungsgemäß ist die Erstreckung des Füllfadens in Richtung der Höhe des Zwischenraums größer gewählt als die Höhe des Zwischenraums im zweiten Abschnitt. Dadurch ergibt sich eine alternierende Höhe in Richtung der alternierenden Abfolge der Abschnitte. Dadurch kann eine besonders effiziente Feuchtigkeitsaufnahme und Belüftung gewährleistet werden. Dies ist beispielsweise dadurch bedingt, dass die niedrigen Abschnitte eine besonders effektive Belüftung gewährleisten können, da auf sie in der Regel weniger aufgedrückt wird, wenn eine Person beispielsweise auf einem erfindungsgemäßen Maschenstoff sitzt oder liegt. Die in ihrer Höhe größer ausfallenden ersten Abschnitte bilden in einer solchen Situation in der Regel einen stärkeren Kontakt zu der Person aus und können somit besonders effizient Feuchtigkeit aufnehmen. Auch wird bei Bewegungen der Person ein Wischeffekt erzielt, der die Feuchtigkeitsaufnahmefähigkeit weiter fördert.

Mit besonderem Vorteil weist der Maschenstoff ein Gewicht von 100 - 800 g/m² auf. Derartige Ausbildungen haben sich als besonders vorteilhaft zur Erfüllung der gewünschten Funktionalitäten erwiesen.

Mit besonderem Vorteil ist im ersten Abschnitt kein Abstandsfaden und kein in der oberen und/oder unteren Seite verankerter Faden vorgesehen. Dies führt dazu, dass der Füllfaden beispielsweise nicht durch einen Abstandsfaden durchdrungen ist. Dies vereinfacht die Herstellung und ermöglicht eine freie Wahl des Füllfadens und eine besondere Flexibilität auch in der Höhe im Bereich der ersten Abschnitte des Maschenstoffs. Es ist jedoch auch denkbar, auch Abstandsfäden ebenfalls im ersten Abschnitt vorzusehen und beispielsweise den mindestens einen Füllfaden zwischen den einzelnen Abstandsfäden im ersten Abschnitt anzuordnen und/oder den mindestens einen Füllfaden mit Abstandsfäden zu durchdringen.

Erfindungsgemäß weisen die zweiten Abschnitte eine Breite von 15 - 40 Maschen auf. Mit besonderem Vorteil weisen die ersten Abschnitte eine Breite von 15 - 40 Maschen auf. Dies hat sich zur Gewährleistung der erwünschten Funktionalitäten als besonders vorteilhaft erwiesen.

Mit besonderem Vorteil ist der mindesten eine Abstandsfaden ein Monofilament und/oder ist der mindestens eine Abstandsfaden aus Polyester gebildet. Der mindestens eine Abstandsfaden weist dabei vorteilhafter Weise eine Dicke von 0,01 - 5 mm auf.

Mit besonderem Vorteil ist die obere Seite insbesondere aus Lyocel und/oder gesponnen Fäden ausgebildet und/oder ist die untere Seite aus Polyester ausgebildet und/oder aus mindesten einem Multifilament gebildet. Mit besonderem Vorteil ist der Einlegefaden aus Polyester gebildet und/oder mindestens ein bauschbares Multifilament.

Der erfindungsgemäße Maschenstoffs kann insbesondere zur Anwendung als Bezug, beispielsweise Matratzenbezug, Automobilinnenverkleidung, Sitzbezug kommen oder als Bettware Verwendung finden. Auch Automobilsitze können daraus gebildet oder damit bezogen sein. In solchen Anwendungen können die Vorteile des Maschenstoffs besonders gut zum Tragen kommen.

Gelöst wird die Aufgabe durch ein Verfahren zur Herstellung eines doppelflächigen Gestrickes oder Gewirkes mit einer oberen (1) und unteren (2) textilen Seite, die unter Ausbildung eines Zwischenraumes voneinander beabstandet sind, mit sich in Stofflängs- oder -querrichtung wiederholenden ersten und zweiten Abschnitten, wobei zur Herstellung eine Strickmaschine, insbesondere eine Rundstrickmaschine, aufweisend eine Vielzahl von Systemen eingesetzt wird und eine erste Menge der Systeme die ersten Abschnitte ausbildet und eine zweite Menge der Systeme die zweite Abschnitte ausbilden, wobei in jeden ersten Abschnitt (7) mindestens ein Einlegeteil (3) eingeführt wird, und in den zweiten Abschnitten (8) mindestens ein den Zwischenraum (6) überspannender und aufspannender Abstandsfaden (4) ausgebildet wird, wobei die Erstreckung des Füllfadens in Richtung der Höhe des Zwischenraums größer ist als die Höhe des Zwischenraums in einem zweiten Abschnitt.

Dabei ist der die Erstreckung des Füllfadens in Richtung der Höhe des Zwischenraums in mindestens einem ersten Abschnitt, insbesondere in allen ersten Abschnitten größer als die Höhe des Zwischenraums in mindestens einem zweiten Abschnitt, insbesondere mindestens einem benachbarten und/oder angrenzenden zweiten Abschnitt, insbesondere in allen unmittelbar benachbarten und/oder an- grenzenden zweiten Abschnitten, insbesondere in allen zweiten Abschnitten.

Insbesondere ist die erste Menge der Systeme disjunkt mit der zweiten Menge der Systeme. Insbesondere weist die erste Menge der Systeme eine Vielzahl erster Untermengen und die zweite Menge eine Vielzahl zweiter Untermengen auf und sind die ersten und zweiten Untermengen jeweils abwechselnd derart angeordnet, dass auf eine erste Untermenge eine zweite Untermenge folgt, auf die wieder eine erste Untermenge folgt, auf die wieder eine zweite Untermenge folgt usw.

Dabei sind die ersten Untermengen insbesondere identisch groß und sind insbesondere die zweiten Untermengen identisch groß und sind insbesondere die ersten und zweiten Untermengen jeweils identisch groß. Insbesondere sind auch die erste Menge und die zweite Menge identisch groß.

Mit besonderem Vorteil wird das Gestrick oder Gewirk ausschließlich durch Systeme gebildet, die erste oder zweite Abschnitte ausbilden.

Vorteilhafterweise weisen die ersten und/oder zweiten Abschnitte jeweils eine Breite von Breite 2 - 15 mm auf.

Mit besonderem Vorteil wird das Gestrick oder Gewirk mit einer maximalen Dicke von 2 - 15 mm ausgebildet.

Bevorzugt wird das Gestrick oder Gewirk mit einer minimalen Dicke von 2 - 15 mm ausgebildet.

Mit besonderem Vorteil wird das Gestrick oder Gewirk mit einer Höhe des Zwischenraums nicht unter 1mm und nicht über 13 mm ausgebildet.

Bevorzugt wird das Gestrick oder Gewirk so ausgebildet, dass der mindestens eine Einlegeteil insbesondere durch einen Füllfaden gebildet wird und/oder die Höhe des Zwischenraums und/oder die Breite des jeweiligen ersten Abschnitts ausfüllt.

Mit besonderem Vorteil wird das Gestrick oder Gewirk so ausgebildet, dass beidseitig an den mindestens einen Füllfaden mindestens ein Abstandsfaden unmittelbar angrenzt.

Auch die weiteren gegenständlichen Merkmale lassen sich entsprechend verfahrensgemäß ausbilden und auf das Verfahren übertragen.

Insbesondere werden Legung und Fäden so gewählt, dass der Maschenstoff ein Quadratmetergewicht von 100 - 800 g erhält.

Mit besonderem Vorteil wird im ersten Abschnitt kein Abstandsfaden vorgesehen oder ausgebildet.

Erfindungsgemäß weisen die zweiten Abschnitte eine Breite von 15 - 40 Maschen auf. Mit besonderem Vorteil weisen die ersten Abschnitte eine Breite von 15 - 40 Maschen auf bzw. weisen die ersten Untermengen und/oder die zweiten Untermengen jeweils 15 - 40 Systeme auf.

Vorteilhafterweise wird als Abstandsfaden ein Monofilament gewählt und/oder ein Faden oder mehrere Fäden aus Polyester gewählt und/oder wird die obere Seite aus Lyocell und/oder gesponnenen Fäden gebildet ist und/oder die untere Seite aus Polyester und/oder Multifilament gebildet ist und/oder der Einlegefaden aus Polyester gebildet ist und/oder der Einlegefaden als mindestens ein bauschbares Multifilament gewählt.

Weitere vorteilhafte Ausgestaltungen sollen rein exemplarisch und nicht beschreibend anhand der nachfolgenden Figuren veranschaulicht werde. Dabei zeigenFig. 1 ein Legungsmuster einer erfindungsgemäßen Maschenware;Fig. 2 eine Ansicht auf eine Seite einer erfindungsgemäßen Maschenware undFig. 3 eine Ansicht auf einen Rand einer erfindungsgemäßen Maschenware.

Dargestellt sind zwei Gruppen von Systemen, jeweils aufweisend zwei Untergruppen. Die erste Untergruppe der ersten Gruppe besteht aus den Systemen 1, 2 und 3, die zweite Untergruppe der ersten Gruppe besteht aus den Systemen 4, 5 und 6. Diese Untergruppen werden dann wiederholt bis einschließlich System 33. Dargestellt ist darüber hinaus eine zweite Untergruppe mit einer ersten Gruppe aus den Systemen 34 - 36 und einer zweiten Untergruppe aus Systemen 37 - 39. Diese Untergruppen werden wiederholt bis einschließlich dem System 66. Dargestellt sind Maschen von Fäden einer oberen und einer unteren Seite als Kreis, ein zickzack zwischen der oberen und unteren Seite geführten Abstandsfäden sowie ein in der zweiten Gruppe von Systemen jeweils in Schuss geführter Füllfaden.

Fig. 2 zeigt eine Aufsicht auf eine Seite eines erfindungsgemäßen Maschenstoffs. Zuerkennen ist durch einen Pfeil angedeutet die Stofflängsrichtung 5. Ebenfalls zu erkennen sind erste Abschnitte 7 und zweite Abschnitte 8. Zuerkennen ist auch, dass der erste Abschnitt 7 jeweils eine höhere Dicke aufweist als der dazwischenliegende zweite Abschnitt 8.

Fig. 3 zeigt eine Ansicht auf einen Rand eines erfindungsgemäßen Maschenstoffs. Durch einen Pfeil angedeutet ist die Stoffquerrichtung 9. In ihr sind alternierend die ersten Abschnitte 7 und zweiten Abschnitte 8 angeordnet, deren Abschnittsenden in der Figur zu erkennen sind. Zu erkennen sind in den zweiten Abschnitten die Abstandsfäden 4 und in den ersten Abschnitten 7 die Einlegefäden 3. Eingezeichnet sind auch die unterschiedlichen Höhen des Zwischenraums, nämlich die Höhe des Zwischenraums im ersten Abschnitt 11 und die Höhe des Zwischenraums im zweiten Abschnitt 12.

Ebenfalls gekennzeichnet ist die Stoffoberseite 1 und die Stoffunterseite 2.

Hinzuweisen ist darauf, dass die Stoffe in den Fig. 2 und 3 nicht vollständig plan und parallel zu den Abbildungskanten angeordnet sind, sondern, insbesondere in Fig. 3, eine leichte Wellung aufweisen.

### Bezugszeichenliste

- 1: obere Seite
- 2: untere Seite
- 3: Einlegefaden
- 4: Abstandsfaden
- 5: Längsrichtung
- 6: Zwischenraum
- 7: Erster Abschnitt
- 8: Zweiter Abschnitt
- 9: Richtung der Stoffbreite
- 10: Zwischenraumhöhe im ersten Abschnitt
- 11: Zwischenraumhöhe im zweiten Abschnitt

## Patentansprüche

1. Maschenstoff in Form eines doppelflächigen Gestrickes, oder Gewirkes, mit einer oberen (1) und unteren (2) textilen Seite, die unter Ausbildung eines Zwischenraumes voneinander beabstandet sind, mit sich in Stofflängs- (5) oder -querrichtung (9) wiederholenden ersten und zweiten Abschnitten, wobei in den ersten Abschnitten (7) jeweils mindestens ein Einlegeteil (3) eingeführt ist, und in den zweiten Abschnitten (8) jeweils mindestens ein den Zwischenraum überspannender Abstandsfaden (4) vorgesehen ist, wobei die Erstreckung des mindestens einen Einlegeteils (3) in Richtung der Höhe (11) des Zwischenraums größer ist als die Höhe (12) des Zwischenraums im zweiten Abschnitt, **dadurch gekennzeichnet, dass** der Abstandsfaden (7) den Zwischenraum aufspannt und die zweiten Abschnitte (8) eine Breite von 15 - 40 Maschen aufweisen.

2. Maschenstoff nach Anspruch 1, wobei die ersten (7) und zweiten (8) Abschnitte aneinander angrenzend angeordnet sind.

3. Maschenstoff nach einem der vorstehenden Ansprüche, wobei der Maschen- oder Webstoff ausschließlich erste (7) und zweite (8) Abschnitte beinhaltet.

4. Maschenstoff nach einem der vorstehenden Ansprüche, wobei alle ersten Abschnitte (7) eine erste Breite und/oder alle zweiten Abschnitte (8) eine zweite Breite, insbesondere quer zur Stofflängsrichtung, aufweisen, wobei insbesondere die erste Breite gleich der zweiten Breite gewählt ist.

5. Maschenstoff nach Anspruch 4, wobei die erste und/oder zweite Breite 2 - 15 mm beträgt.

6. Maschen nach einem der vorstehenden Ansprüche, wobei die maximale Dicke des Maschen- oder Webstoffs 2 - 15 mm beträgt.

7. Maschenstoff nach einem der vorstehenden Ansprüche, wobei die minimale Dicke des Maschen- oder Webstoffs 2 - 15 mm beträgt.

8. Maschenstoff nach einem der vorstehenden Ansprüche, wobei der Zwischenraum eine minimale und maximale Höhe von 1 - 13 mm aufweist.

9. Maschenstoff nach einem der vorstehenden Ansprüche, wobei das mindestens eine Einlegeteil (3), insbesondere als mindestens ein Füllfaden ausgebildet, die Höhe des Zwischenraums und/oder die Breite des ersten Abschnitts (7) ausfüllt.

10. Maschenstoff nach einem der vorstehenden Ansprüche, wobei beidseitig an dem mindestens einen Einlegeteil, insbesondere als mindestens ein Füllfaden ausgebildet, der mindestens eine Abstandsfaden (4) unmittelbar angrenzt.

11. Maschenstoff nach einem der vorstehenden Ansprüche, wobei er ein Quadratmetergewicht von 100 - 800 g aufweist.

12. Maschenstoff nach einem der vorstehenden Ansprüche, wobei im ersten Abschnitt (7) kein Abstandsfaden (4) vorhanden ist.

13. Maschenstoff nach einem der vorstehenden Ansprüche, wobei die ersten Abschnitte (7) eine Breite von 15 - 40 Maschen aufweisen.

14. Maschenstoff nach einem der vorstehenden Ansprüche, wobei der Abstandsfaden (4) ein Monofilament ist und/oder aus Polyester gebildet ist.

15. Verfahren zur Herstellung eines Maschenstoffs in Form eines doppelflächigen Gestrickes oder Gewirkes mit einer oberen (1) und unteren (2) textilen Seite, die unter Ausbildung eines Zwischenraumes voneinander beabstandet sind, mit sich in Stofflängs- (5) oder - querrichtung (9) wiederholenden ersten (7) und zweiten (8) Abschnitten, wobei zur Herstellung eine Wirkmaschine oder Strickmaschine, insbesondere eine Rundstrickmaschine, aufweisend eine Vielzahl von Systemen eingesetzt wird und eine erste Menge der Systeme die ersten Abschnitte (7) ausbildet und eine zweite Menge der Systeme die zweiten Abschnitte (8) ausbildet, wobei in den ersten Abschnitten (7) jeweils mindestens ein Einlegeteil (3) eingeführt wird, und in den zweiten Abschnitten (8) jeweils mindestens ein den Zwischenraum überspannender Abstandsfaden (4) ausgebildet wird, wobei wobei die Erstreckung des mindestens einen Einlegeteils (3) in Richtung der Höhe (11) des Zwischenraums größer ist als die Höhe (12) des Zwischenraums im zweiten Abschnitt, **dadurch gekennzeichnet, dass** der Abstandsfaden (7) den Zwischenraum aufspannt und und die zweiten Abschnitte (8) eine Breite von 15 - 40 Maschen aufweisen.

## Claims

1. A knitted fabric in the form of a double-faced knitted fabric or crocheted fabric, having an upper (1) and a lower (2) textile side which are spaced apart from one another to form an intermediate space, having first and second sections which repeat themselves in the longitudinal (5) or transverse (9) direction of the fabric, wherein at least one insert (3) is introduced in each of the first sections (7), and at least one spacer thread (4) spanning the interspace is provided in each of the second sections (8), wherein the extent of said at least one insert (3) in the direction of the height (11) of the interspace is greater than the height (12) of the interspace in the second section, **characterized in that** the spacer thread (4) spans the interspace and the second sections (8) have a width of 15-40 meshes.

2. A knitted fabric according to claim 1, wherein the first (7) and second (8) sections are arranged adjacent to each other.

3. A knitted fabric according to any of the previous claims, wherein the knitted or woven fabric comprises only first (7) and second (8) sections.

4. A knitted fabric according to one of the above claims, wherein all first sections (7) have a first width and/or all second sections (8) have a second width, in particular transversely to the longitudinal direction of the fabric, wherein in particular the first width is chosen to be equal to the second width.

5. A knitted fabric according to Claim 4, wherein the first and/or second width is 2-15 mm.

6. Meshes according to one of the previous claims, the maximum thickness of the mesh or woven fabric being 2-15 mm.

7. A knitted fabric according to one of the previous claims, the minimum thickness of the mesh or woven fabric being 2-15 mm.

8. A knitted fabric according to any of the previous claims, the interspace having a minimum and maximum height of 1-13 mm.

9. A knitted fabric according to one of the previous claims, wherein said at least one insert (3), in particular formed as at least one filler thread, fills the height of the interspace and/or the width of the first section (7).

10. A knitted fabric according to one of the previous claims, wherein on both sides of said at least one insert, in particular in the form of at least one filling thread, said at least one spacer thread (4) is directly adjacent.

11. A knitted fabric according to one of the previous claims, wherein it has a weight per square metre of 100 - 800 g.

12. A knitted fabric according to one of the previous claims, no spacer thread (4) being present in the first section (7).

13. A knitted fabric according to any of the previous claims, the first sections (7) having a width of 15-40 meshes.

14. A knitted fabric according to any of the previous claims, wherein the spacer thread (4) is a monofilament and/or is formed of polyester.

15. A process for the production of a knitted fabric in the form of a double-faced knitted or crocheted fabric having upper (1) and lower (2) textile sides spaced apart from each other to form an interspace, comprising first (7) and second (8) repeating sections in the longitudinal (5) or transverse (9) direction of the fabric, wherein a crocheting machine or knitting machine, in particular a circular knitting machine, having a plurality of systems, is used for the production and a first quantity of the systems forms the first sections (7) and a second quantity of the systems forms the second sections (8), wherein in each case at least one insert (3) is introduced in the first sections (7), and at least one spacer thread (4) spanning the interspace is formed in each of the second sections (8), wherein the extent of said at least one insert (3) in the direction of the height (11) of the interspace is greater than the height (12) of the interspace in the second section, **characterized in that** the spacer thread (7) spans the interspace and the second sections (8) have a width of 15-40 meshes.

## Revendications

1. Tissu tricoté sous forme d'un tissu tricoté ou d'un tissu crocheté double face, comprenant une face textile supérieure (1) et une face textile inférieure (2) qui sont espacées les unes des autres pour former un espace intermédiaire, ayant des première et seconde sections qui se répètent dans le sens longitudinal (5) ou transversal (9) du tissu, dans lequel au moins un insert (3) est introduit dans chacune des premières sections (7) et au moins un fil d'espacement (4) couvrant l'espace intermédiaire est prévu dans chacune des secondes sections (8), dans lequel l'étendue dudit au moins un insert (3) dans la direction de la hauteur (11) de l'espace inter-médiaire est supérieure à la hauteur (12) de l'espace intermédiaire dans la seconde section, **caractérisé en ce que** le fil d'espacement (4) couvre l'espace intermédiaire et que les secondes sections (8) ont une largeur de 15 à 40 mailles.

2. Tissu tricoté selon la revendication 1, dans lequel la première (7) et seconde (8) sections sont disposées adjacentes l'une de l'autre.

3. Tissu tricoté selon l'une quelconque des revendications précédentes, dans lequel le tissu tricoté ou tissé compris seulement une première (7) et une seconde (8) sections.

4. Tissu tricoté selon l'une quelconque des revendications précédentes, dans lequel toutes les premières sections (7) présentent une première largeur et /ou les secondes sections (8) présentent une seconde largeur, en particulier transversalement à la direction longitudinale du tissu, dans lequel, en particulier, la première largeur est choisie égale à la seconde largeur.

5. Tissu tricoté selon la revendication 4, dans lequel la première et/ou seconde largeur est de 2-15 mm.

6. Mailles selon l'une des revendications précédentes, l'épaisseur maximale de la maille ou du tissu tissé étant de 2-15 mm.

7. Tissu tricoté selon l'une des revendications précédentes, l'épaisseur minimale de la maille ou du tissu tissé étant de 2-15 mm.

8. Tissu tricoté selon l'une quelconque des revendications précédentes, l'espace intermédiaire ayant une hauteur minimale et maximale de 1-13 mm.

9. Tissu tricoté selon l'une quelconque des revendications précédentes, dans lequel ledit au moins un insert (3), en particulier sous forme d'au moins un fil de remplissage, remplit la hauteur de l'espace intermédiaire et / ou la largeur de la première section (7).

10. Tissu tricoté selon l'une quelconque des revendications précédentes, dans lequel des deux côtés dudit au moins un insert, en particulier sous forme d'au moins un fil de remplissage, ledit au moins un fil d'espacement (4) est directement adjacent.

11. Tissu tricoté selon l'une quelconque des revendications précédentes, **caractérisé en ce qu'**il présente un grammage au mètre carré de 100 à 800 g.

12. Tissu tricoté selon l'une quelconque des revendications précédentes, aucun fil d'espacement (4) n'étant présent dans la première section (7).

13. Tissu tricoté selon l'une quelconque des revendications précédentes, les premières sections (7) ayant une largeur de 15-40 mailles.

14. Tissu tricoté selon l'une quelconque des revendications précédentes, dans lequel le fil d'espacement (4) est un monofilament et/ou est constitué de polyester.

15. Procédé pour la production d'un tissu tricoté sous la forme d'un tissu tricoté ou d'un tissu crocheté double face, présente une face textile supérieure (1) et une face textile inférieure (2) espacées l'une de l'autre pour former un espace intermédiaire, comprenant une première section (7) et une seconde (8) section répétitives dans la direction longitudinale (5) ou transversale (9) du tissu, dans lequel on utilise une machine à crocheter ou à tricoter, en particulier une machine à tricoter circulaire, ayant plusieurs systèmes, pour la production et une première quantité de systèmes constitue les premières sections (7) et une seconde quantité de systèmes constitue les secondes sections (8), dans lequel au moins un insert (3) est introduit dans chacune des premières sections (7) et au moins un fil d'espacement (4) couvrant l'espace intermédiaire est prévu dans chacune des secondes sections (8), dans lequel l'étendue dudit au moins un insert (3) dans la direction de la hauteur (11) de l'espace inter-médiaire est supérieure à la hauteur (12) de l'espace intermédiaire dans la seconde section, **caractérisé en ce que** le fil d'espacement (7) couvre l'espace intermédiaire et que les secondes sections (8) ont une largeur de 15 à 40 mailles.
